# FASCICULE DE BREVET EUROPEEN

(11) **EP 1 969 956 B1**
(45) Date de publication et mention de la délivrance du brevet: **31.12.2014**
(21) Numéro de dépôt: 07425144.8
(22) Date de dépôt: 13.03.2007
(51) Int. Cl.: A43C 11/14

(54) **Dispositif de fermeture et serrage d'une chaussure de sport**
Vorrichtung zum Schließen und Festziehen eines Sportschuhs
Device for fastening and tightening a sports shoe

(43) Date de publication de la demande: 17.09.2008
(73) Titulaire: Rossignol Lange S.R.L., 31044 Montebelluna (IT)
(72) Inventeur: Fregoni, Andrea, 31038 Paese (TV) (IT); Girolimetto, Giovanni, 31038 Paese (TV) (IT)
(74) Mandataire: Bugnion Genève

(56) Documents cités:
- AT-B- 336 447
- DE-A1- 3 920 151
- FR-A- 1 373 424
- FR-A1- 2 755 834
- US-A- 3 491 465
- US-A- 4 051 611
- US-A- 4 660 302

## Description

L'invention concerne un dispositif pour la fermeture et le serrage d'une chaussure de sport, ce dispositif comprenant deux organes de liaison aptes à coopérer ensemble, particulièrement adapté aux chaussures rigides comme une chaussure de ski. Elle porte aussi sur chacun de ces organes de liaison en tant que tels. Enfin, elle porte sur une chaussure de sport équipée d'un tel dispositif de fermeture et serrage.

La figure 1 illustre une chaussure de ski classique 1 de l'art antérieur, composée d'un collier 2 articulé sur une coque 3. Ces deux parties rigides 2, 3 sont ouvertes au niveau de la partie antérieure de la chaussure, formant une échancrure qui facilite le chaussage et le déchaussage malgré la rigidité de la chaussure. Cette dernière est en outre munie de quatre dispositifs de fermeture et serrage 4, deux sur le collier 2 et deux sur la coque 3, du type de celui illustré sur la figure 2. Chaque dispositif de fermeture et serrage 4 se compose de deux organes de liaison complémentaires. Le premier organe comprend une embase 5 apte à une fixation sur la chaussure, portant un levier de serrage 6 monté mobile en rotation sur l'embase 5 autour d'un axe 7, apte à entraîner un tirant 8 monté sur le levier 6 autour d'un autre axe 9, et lié à une partie terminale 10 de l'organe de liaison dont l'extrémité comprend une tirette transversale de liaison 11. Le second organe comprend une embase 15 pour sa fixation sur une chaussure, une crémaillère 16 comprenant différentes dents 17 aptes à coopérer avec la tirette transversale de liaison 11 et représentant différents degrés de serrage. Chaque organe de liaison de ce dispositif de liaison 4 est fixé sur la chaussure de part et d'autre de l'échancrure, l'embase 5 du premier organe se trouvant fixé sur une partie latérale 19 rigide de la chaussure, en vis à vis avec l'embase 15 du second organe de liaison fixé sur un rabat 20 plus souple apte à recouvrir l'échancrure de la chaussure. Ces deux organes de liaison sont parfois mobiles en rotation autour de leur point de fixation à la surface de la chaussure. Toutefois, dans une position de fermeture de la chaussure, les deux organes de liaison complémentaires sont placés sur une même courbe 18 à la surface de la chaussure qui représente le plus court chemin possible de ces organes de liaison entre les deux embases 5, 15. Nous utiliserons abusivement le terme d'alignement sur la courbe 18 pour qualifier cette configuration de fermeture des deux organes de liaison. Cette courbe 18 d'alignement des organes de liaison est sensiblement perpendiculaire à l'échancrure à fermer. Dans cette configuration de fermeture, les deux organes de liaison sont reliés, la tirette 11 étant en relation avec une dent 17 choisie en fonction du serrage souhaité, le serrage étant réalisé par l'actionnement du levier 6. La tirette de liaison 11 et les dents 17 présentent une orientation respectivement a, b perpendiculaire à la courbe 18, de sorte que l'effort exercé par la tirette 11 sur une dent 17 entraîne le rapprochement du rabat 20 dans une direction sensiblement perpendiculaire à l'échancrure, pour entraîner la fermeture de la chaussure, puis son serrage, toujours dans la même direction parallèle à la courbe 18. Sur l'illustration de la figure 1, les courbes 18 illustrées représentent de plus un axe de symétrie des dispositifs de fermeture et serrage. Toutefois, cela n'est pas obligatoire, les dispositifs pouvant être asymétriques.

Le document FR2755834 décrit une variante de réalisation d'un dispositif de fermeture et serrage tel que décrit précédemment dans laquelle les organes de liaison ont une position réglable sur la surface de la chaussure, afin de permettre la modification du positionnement de la courbe d'alignement 18 des organes de liaison en fonction de la morphologie du pied pour améliorer le confort de la chaussure. Cette solution présente de nombreux inconvénients parmi lesquels :
- elle présente une grande complexité du fait du mécanisme de réglage du positionnement des éléments sur la surface de la chaussure ;
- elle augmente l'encombrement des accessoires à la surface de la chaussure, ce qui limite d'une part leur utilisation au niveau du cou de pied parce que c'est la seule zone de surface assez importante pour les accueillir et ce qui rigidifie d'autre part la chaussure du fait de l'augmentation de la surface métallique ;
- elle augmente aussi les ponts thermiques vers l'extérieur du fait de la présence du métal, ce qui diminue son confort ;
- enfin, la marge de réglage par cette solution reste très restreinte et le gain apporté n'est pas satisfaisant au vu des inconvénients mentionnés.

Toutes les solutions de l'art antérieur reposent sur la fermeture et le serrage de la chaussure de sport en rapprochant deux parties 19, 20 de la chaussure par deux organes de liaison positionnés sur chacune des parties et alignés, selon une force de rapprochement exercée sur ces deux parties dans le sens de l'alignement des organes de liaison, en général proche d'une direction sensiblement transversale à l'échancrure de la chaussure. Une telle solution convient bien pour la fermeture de l'échancrure de la chaussure mais n'est pas optimale pour assurer un maintien optimal du pied.

Ainsi, un objet de la présente invention consiste à proposer un autre dispositif de fermeture et serrage pour chaussure de sport qui améliore le serrage et le maintien du pied dans la chaussure tout en assurant la fermeture de la chaussure.

Selon le concept de l'invention, la fermeture et le serrage de la chaussure sont réalisés par des organes de liaison exerçant une composante de force supplémentaire, hors de l'alignement d'au moins un des organes de liaison, cette composante non alignée renforçant une fonction de maintien du pied dans la chaussure.

L'invention est plus précisément définie par les revendications.

Ces objets, caractéristiques et avantages de la présente invention seront exposés en détail dans la description suivante d'un mode d'exécution particulier fait à titre non-limitatif en relation avec les figures jointes parmi lesquelles :
La figure 1 est une vue de côté d'une chaussure de ski de l'art antérieur ;
La figure 2 illustre un dispositif de fermeture et serrage de l'art antérieur ;
La figure 3 représente un dispositif de fermeture et serrage selon un mode d'exécution de l'invention sur une vue partielle du côté d'un collier de chaussure de ski ;
La figure 4 illustre une variante de réalisation du dispositif de fermeture et serrage selon l'invention.

La figure 3 illustre une vue partielle d'une chaussure de ski comprenant des dispositifs de fermeture et serrage selon un mode d'exécution de l'invention. Chaque dispositif repose sur deux organes de liaison montés respectivement sur une première partie latérale 19 de la chaussure et sur une seconde partie latérale de la chaussure, constituée par exemple d'un rabat souple 20, disposée au-delà de son échancrure antérieure. Le premier organe de liaison comprend une embase 25, portant un levier de serrage 26 monté mobile en rotation sur l'embase 25 et apte à entraîner un tirant 28 monté sur le levier 26, et lié à une partie terminale 30 de l'organe de liaison dont l'extrémité comprend une tirette de liaison 31. Le second organe de liaison comprend une embase 35 fixée sur la surface d'un rabat 20 par un moyen de fixation 38 de type rivet, une crémaillère 36 comprenant différentes dents 37 aptes à coopérer avec la tirette transversale de liaison 31 et représentant différents degrés de serrage. Avantageusement, les organes de liaison sont fixés sur la chaussure par un moyen de fixation 38 qui empêche leur rotation par rapport à la chaussure de manière à maximiser le mouvement d'orientation du rabat 20 par les efforts exercés par les organes de liaison. Cette fixation peut consister en au moins deux rivets ou un rivet associé à un système complémentaire de blocage de la rotation. La chaussure comprend deux dispositifs de fermeture et serrage au niveau de son collier 2 et au moins un au niveau de sa coque 3, partiellement illustrée. En variante, au moins un des organes de liaison pourrait être mobile en rotation autour du point de fixation 38 pour faciliter son positionnement dans l'alignement du premier organe de liaison pour fermer la chaussure.

Dans une configuration de fermeture de la chaussure, chaque organe de liaison s'aligne selon une direction de fermeture prédéfinie. Lorsque les deux organes de liaison coopèrent dans leur configuration de fermeture de la chaussure, leurs directions de fermeture respectives sont alignées dans ce mode d'exécution. En effet, ils se positionnent selon un alignement représenté par la courbe 18 sur la surface de la chaussure, qui représente la distance la plus courte pour relier les deux organes de liaison depuis leurs embases respectives 25, 35. On note que le tirant 28, son point de liaison avec la partie terminale 30 et le centre de liaison de la crémaillère 36 avec son embase 35 se trouvent notamment alors alignés sur la courbe 18. Les deux branches parallèles 32 de la partie terminale 30 en forme de fourche et les deux faces latérales 39 parallèles de la crémaillère 36 se trouvent positionnées sur une courbe parallèle à la courbe d'alignement 18.

Selon la présente invention, la tirette de liaison 31 du premier organe de liaison est orienté dans une direction c non perpendiculaire aux deux branches parallèles 32 de la partie terminale 30 en forme de fourche. De plus, les dents 37 de la crémaillère 36 ont de même une orientation d non perpendiculaire aux deux faces latérales 39 parallèles de la crémaillère. Ces deux directions c et d sont les mêmes dans la configuration de fermeture de la chaussure, de sorte que la tirette rectiligne 31 vient en parfaite coopération avec les dents 37 de la crémaillère. Grâce à cette géométrie des éléments de liaison 31, 37 des organes de liaison, la tirette 31 exerce une force F sur la dent choisie 37 perpendiculaire aux directions c, d et donc non parallèle à la tangente à la courbe 38.

De préférence, l'orientation des éléments de liaison 31, 37 est choisie pour que cette force F présente une composante vers le bas au niveau du collier et vers l'arrière au niveau de la coque. Cette force est naturellement transmise à la structure de la chaussure puis au pied de l'utilisateur. Cette composante de force non alignée avec le reste des organes de liaison permet ainsi d'ajouter un effet supplémentaire de maintien du pied dans la chaussure. Au niveau du collier, la chaussure exerce une force qui pousse le bas de jambe vers le sol, améliorant ainsi le maintien du talon au fond de la chaussure et évitant son soulèvement. Au niveau de la coque, la chaussure exerce une force qui pousse le cou de pied vers l'arrière, améliorant ainsi de même le maintien du talon au fond de la chaussure en évitant son avancée.

Naturellement, l'angle des dents 37 et de la tirette 31 est choisi en fonction de la répartition souhaitée de la force de serrage entre sa composante traditionnelle de fermeture de l'échancrure et sa nouvelle composante d'amélioration du maintien du pied. Ainsi, différentes géométries pourront être choisies sans sortir du cadre de l'invention. On note qu'un angle de 5 à 10 degrés entre les directions c et d de ces éléments et la direction d'alignement 18 des organes de liaison représente une solution avantageuse.

Bien entendu, le concept de l'invention peut être implémenté avec d'autres géométries des organes de liaison, et notamment des éléments de liaison 31, 37. La figure 4 illustre une variante possible des organes de liaison, qui diffère essentiellement par la forme des éléments de liaison 31', 37'. Le premier organe de liaison comprend ainsi un élément de liaison sous la forme d'une tirette courbée 31', disposée entre deux branches 32' de forme plus complexe et non totalement parallèles. Le second organe de liaison présente une crémaillère dont les éléments de liaison sont des picots en forme de champignon 37'. La coopération entre les éléments de liaison 31' et 37' se fait selon une courbe dont la tangente c' n'est pas perpendiculaire à la courbe d'alignement 18. Ainsi, ces éléments exercent une force F perpendiculaire à cette tangente c', non alignée avec la courbe d'alignement 18 des organes de liaison, afin d'obtenir le même effet technique que dans le mode d'exécution représenté ci-dessus.

Enfin, dans le prolongement de la variante illustrée sur la figure 4, toute autre variante de réalisation est possible, non représentée, dans laquelle un seul des deux éléments de liaison présenterait une inclinaison alors que le second élément de liaison présenterait une géométrie habituelle.

Dans cette optique, une première solution est par exemple possible sur la base d'un premier organe de liaison avec tirette 31, présentant une géométrie proche de celle illustrée sur la figure 3, associé à un second organe de liaison habituel, tel que la crémaillère illustrée sur la figure 2. Une telle réalisation est implémentée sur une chaussure en positionnant le premier organe de liaison comme représenté sur la figure 3 et le second organe de liaison sur le rabat 20, ces deux organes de liaison étant liés à la chaussure par au moins deux rivets pour empêcher leur rotation relativement à la surface de la chaussure. Dans une configuration de fermeture entre ces organes de liaison, la tirette exerce une force sur la dent de la crémaillère correspondante de sorte que cette dernière prend une orientation parallèle à la tirette, entraînant par ce biais un mouvement combinant une traction et une rotation du rabat 20 sur lequel la crémaillère est fixée. Les deux organes de liaison atteignent ainsi une configuration de fermeture dans laquelle ils occupent chacun leur direction de fermeture respective, ces directions n'étant plus alignées dans ce mode d'exécution mais présentant un angle correspondant à l'angle d'inclinaison de la tirette par rapport à la direction du premier organe de liaison. Dans cette configuration, les deux organes de liaison se positionnent toutefois toujours selon la trajectoire la plus courte sur la chaussure permettant de présenter cet angle. Comme cet angle est faible, par exemple de 5 degrés, les organes de liaison restent quasi alignés. Afin d'accentuer l'effet des organes de liaison, outre la possibilité de modifier l'angle d'inclinaison du premier élément de liaison, il est possible de décaler en hauteur le positionnement du second organe de liaison, vers le haut ou le bas selon l'effet souhaité. Dans une solution où le second organe de liaison, positionné sur le rabat 20, est plus haut que le premier, la tirette 31 exerce une force induisant une rotation plus forte vers le bas du rabat 20, contribuant à mieux maintenir le pied au fond de la chaussure.

Une seconde solution pourrait consister à associer un premier organe de liaison avec tirette habituel comme celui illustré sur la figure avec un second organe de type crémaillère tel qu'illustré sur la figure 3. L'effet technique sera équivalent à celui obtenu précédemment.

Ainsi, il ressort finalement que le résultat recherché peut être obtenu en prévoyant qu'au moins un des organes de liaison présente un élément de liaison de géométrie telle que sa tangente à un élément de liaison complémentaire ne soit pas perpendiculaire à la direction de fermeture de l'organe de liaison, définie dans sa configuration de fermeture et serrage sur la surface d'une chaussure. Cette solution apporte une amélioration quelle que soit d'ailleurs la direction de fermeture des organes de liaison sur la surface de la chaussure.

Enfin, selon une autre variante de réalisation non représentée, il est possible de prévoir un même organe de liaison présentant plusieurs éléments de liaison potentiels, comme une crémaillère avec plusieurs dents, et dans lequel les différents éléments de liaison ne présentent pas tous la même orientation. Une telle solution peut permettre de moduler l'effet de l'invention en fonction du serrage effectué.

Cette solution présente donc les avantages suivants :
- elle est simple et ne nécessite que peu de changement par rapport à l'art antérieur ;
- la fermeture de la chaussure est toujours bien assurée par deux éléments exerçant une force transversale à l'échancrure de la chaussure permettant le rapprochement des deux rabats opposés autour de l'échancrure de la chaussure ;
- l'encombrement du dispositif est limité, la mise en oeuvre de l'invention n'ayant aucun impact sur l'encombrement ;
- le dispositif de fermeture et serrage exerce de plus une autre composante de force dans une autre direction que celle des organes de liaison de sorte que le pied est mieux maintenu dans la chaussure, à serrage égal avec une solution de l'art antérieur.

La solution de dispositif de fermeture et serrage de l'invention a été illustrée dans le cadre d'une chaussure de ski mais pourrait être implémentée sur toute chaussure de sport, relativement rigide et nécessitant un serrage important.

## Revendications

1. Organe de liaison pour dispositif de fermeture et serrage (4) d'une chaussure de sport, comprenant une embase (25, 35) apte à sa fixation sur la surface de la chaussure de sport et un élément de liaison (31, 37) apte à une coopération avec un second organe de liaison, **caractérisé en ce que** l'élément de liaison (31, 37) présente une géométrie telle que sa tangente (c, d ; c') à sa zone de liaison avec un second élément de liaison du second organe de liaison n'est pas perpendiculaire à la direction de fermeture de l'organe de liaison dans sa configuration de fermeture et de serrage de la chaussure de sport.

2. Organe de liaison pour dispositif de fermeture et serrage (4) d'une chaussure de sport selon la revendication 1 **caractérisé en ce qu'**il comprend un levier (26) monté mobile en rotation sur l'embase (25) et relié à une partie terminale (30) par un tirant (28), la partie terminale (30) comprenant l'élément de liaison (31 ; 31').

3. Organe de liaison pour dispositif de fermeture et serrage (4) d'une chaussure de sport selon la revendication 2 **caractérisé en ce que** l'élément de liaison est une tirette droite (31) disposée dans une direction non perpendiculaire à la direction de fermeture de l'organe de liaison dans sa configuration de fermeture et serrage de la chaussure de sport correspondant à la direction du tirant (28).

4. Organe de liaison pour dispositif de fermeture et serrage (4) d'une chaussure de sport selon la revendication 2 **caractérisé en ce que** l'élément de liaison (31') présente une forme courbée.

5. Organe de liaison pour dispositif de fermeture et serrage (4) d'une chaussure de sport selon la revendication 1 **caractérisé en ce qu'**il comprend une crémaillère (36) avec des dents droites (37) présentant une orientation non perpendiculaire à la direction de fermeture de la crémaillère dans sa configuration de fermeture et serrage de la chaussure de sport.

6. Chaussure de sport comprenant un premier organe de liaison monté sur une première partie latérale (19) de la chaussure et un second organe de liaison monté sur une seconde partie (20) de la chaussure positionnée au-delà d'une échancrure, les organes de liaison comprenant chacun un élément de liaison (31, 37 ; 31', 37') coopérant pour la fermeture et le serrage de la chaussure par le rapprochement des deux parties (19, 20) **caractérisé en ce qu'**au moins un des organes de liaison est selon l'une des revendications 1 à 5..

7. Chaussure de sport selon la revendication 6, **caractérisée en ce qu'**elle comprend un dispositif de serrage au niveau de son collier (2) qui exerce une force de serrage comprenant une composante non alignée à la direction de fermeture d'au moins un organe de liaison mais présentant une composante vers le bas.

8. Chaussure de sport selon la revendication 6, **caractérisée en ce qu'**elle comprend un dispositif de fermeture et serrage au niveau de sa coque (3) qui exerce une force de serrage comprenant une composante non alignée à la direction de fermeture d'au moins un organe de liaison mais présentant une composante vers l'arrière de la chaussure.

## Patentansprüche

1. Verbindungsorgan für Vorrichtung zum Schließen und Festziehen (4) eines Sportschuhs, das eine Basis (25, 35) zu seiner Befestigung auf der Oberfläche des Sportschuhs und ein Verbindungselement (31, 37) für eine Zusammenarbeit mit einem zweiten Verbindungsorgan umfasst, **dadurch gekennzeichnet, dass** das Verbindungselement (31, 37) eine Geometrie aufweist, die derart ist, dass seine Tangente (c, d; c') mit seiner Verbindungszone mit einem zweiten Verbindungselement des zweiten Verbindungsorgans nicht lotrecht zur Verschlussrichtung des Verbindungsorgans in seiner Verschluss- und Festziehkonfiguration des Sportschuhs ist.

2. Verbindungsorgan für Vorrichtung zum Schließen und Festziehen (4) eines Sportschuhs nach Anspruch 1, **dadurch gekennzeichnet, dass** es einen Hebel (26) umfasst, der rotierend bewegbar auf der Basis (25) montiert und mit einem terminalen Abschnitt (30) durch einen Besatz (28) verbunden ist, wobei der terminale Abschnitt (30) das Verbindungselement (31; 31') umfasst.

3. Verbindungsorgan für Vorrichtung zum Schließen und Festziehen (4) eines Sportschuhs nach Anspruch 2, **dadurch gekennzeichnet, dass** das Verbindungselement ein gerades Zugelement (31) ist, das in einer nicht lotrechten Richtung zur Verschlussrichtung des Verbindungsorgans in seiner Verschluss- und Festziehkonfiguration des Sportschuhs, die der Richtung des Besatzes (28) entspricht, angeordnet ist.

4. Verbindungsorgan für Vorrichtung zum Schließen und Festziehen (4) eines Sportschuhs nach Anspruch 2, **dadurch gekennzeichnet, dass** das Verbindungselement (31') eine gekrümmte Form aufweist.

5. Verbindungsorgan für Vorrichtung zum Schließen und Festziehen (4) eines Sportschuhs nach Anspruch 1, **dadurch gekennzeichnet, dass** es eine Zahnstange (36) mit geraden Zähnen (37) umfasst, die zur Verschlussrichtung der Zahnstange in ihrer Verschluss- und Festziehkonfiguration des Sportschuhs nicht lotrecht ausgerichtet sind.

6. Sportschuh, der ein erstes Verbindungsorgan, das auf einem ersten seitlichen Abschnitt (19) des Schuhs befestigt ist und ein zweites Verbindungsorgan, das auf einem zweiten Abschnitt (20) des Schuhs befestigt ist, der jenseits eines Ausschnitts positioniert ist, umfasst, wobei die Verbindungsorgane jeweils ein Verbindungselement (31, 37; 31', 37') umfassen, die für das Verschließen und Festziehen des Schuhs durch die Annäherung der beiden Abschnitte (19, 20) zusammenarbeiten, **dadurch gekennzeichnet, dass** mindestens eines der Verbindungsorgane nach einem der Ansprüche 1 bis 5 ist.

7. Sportschuh nach Anspruch 6, **dadurch gekennzeichnet, dass** er eine Festziehvorrichtung auf Ebene seines Schafts (2) umfasst, die eine Festziehkraft ausübt, die eine nicht in die Verschlussrichtung mindestens eines Verbindungsorgans ausgerichtete Komponente, sondern eine Komponente nach unten umfasst.

8. Sportschuh nach Anspruch 6, **dadurch gekennzeichnet, dass** er eine Verschluss- und Festziehvorrichtung auf Ebene seiner Schale (3) umfasst, die eine Festziehkraft ausübt, die eine nicht in die Verschlussrichtung mindestens eines Verbindungsorgans ausgerichtete Komponente, sondern eine Komponente nach hinten des Schuhs umfasst.

## Claims

1. A connecting member for a sports boot closure and tightening device (4), comprising a base (25, 35) adapted to be fixed on the surface of the sports boot and a connecting element (31, 37) adapted for cooperation with a second connecting member, **characterized in that** the connecting element (31, 37) has a geometry such that its tangent (c, d; c') to the zone where it connects with a second connecting element of the second connecting member is not perpendicular to the closure direction of the connecting member in the configuration in which it closes and tightens the sports boot.

2. The connecting member for a sports boot closure and tightening device (4) as claimed in claim 1, **characterized in that** it comprises a lever (26) movably mounted in rotation on the base (25) and connected to an end part (30) by a tie-rod (28), the end part (30) comprising the connecting element (31; 31').

3. The connecting member for a sports boot closure and tightening device (4) as claimed in claim 2, **characterized in that** the connecting element is a straight tie-rod (31) arranged in a direction not perpendicular to the closure direction of the connecting member in the configuration in which it closes and tightens the sports boot, corresponding to the direction of the tie-rod (28).

4. The connecting member for a sports boot closure and tightening device (4) as claimed in claim 2, **characterized in that** the connecting element (31') has a curved shape.

5. The connecting member for a sports boot closure and tightening device (4) as claimed in claim 1, **characterized in that** it comprises a ratchet (36) with straight teeth (37) having an orientation not perpendicular to the closure direction of the ratchet in the configuration in which it closes and tightens the sports boot.

6. A sports boot comprising a first connecting member mounted on a first lateral part (19) of the sport boot and a second connecting member mounted on a second part (20) of the sport boot, positioned beyond a notch, the connecting members each comprising a connecting element (31, 37; 31', 37') in order to close and tighten the sport boot by bringing the two parts (19, 20) together, **characterized in that** at least one of the connecting members is according to one of claims 1 to 5.

7. The sports boot as claimed in claim 6, **characterized in that** it comprises a locking device at the level of its cuff (2), which exerts a tightening force that comprises a component not aligned with the closure direction of at least one connecting member but does have a downward component.

8. The sports boot as claimed in claim 6, **characterized in that** it comprises a closure and tightening device at the level of its shell (3), which exerts a tightening force that comprises a component not aligned with the closure direction of at least one connecting member but does have a component toward the rear of the boot.
